# EUROPÄISCHE PATENTSCHRIFT

(11) **EP 2 856 574 B1**
(45) Veröffentlichungstag und Bekanntmachung des Hinweises auf die Patenterteilung: **01.11.2017**
(21) Anmeldenummer: 13718501.3
(22) Anmeldetag: 13.04.2013
(51) Int. Cl.: H01R 43/20, H01R 43/26, H01R 31/06, H01R 4/24

(54) **ELEKTRONISCHE/ELEKTRISCHE VERBINDUNGSANORDNUNG**
ELECTRONIC/ELECTRICAL CONNECTING ARRANGEMENT
ENSEMBLE DE CONNEXION ÉLECTRONIQUE/ÉLECTRIQUE

(30) Priorität: 31.05.2012 DE 202012005335 U
(43) Veröffentlichungstag der Anmeldung: 08.04.2015
(73) Patentinhaber: H & B Electronic GmbH & Co. KG, 75392 Deckenpfronn (DE)
(72) Erfinder: HEIMSCH, Jochen, 70734 Fellbach (DE)
(74) Vertreter: Wacker, Jost Oliver
(86) Internationale Anmeldenummer: PCT/EP2013/001090
(87) Internationale Veröffentlichungsnummer: WO 2013/178309

(56) Entgegenhaltungen:
- EP-A1- 0 690 523
- EP-A2- 0 899 827
- US-A- 4 592 614
- US-A1- 2010 221 946

## Beschreibung

Die Erfindung betrifft eine elektronische und/oder elektrische Verbindungsanordnung, wie beispielsweise eine wenigstens teilweise steckbare Verbindungsanordnung, nach dem Oberbegriff des Anspruchs 1 sowie ein Verbindungselement der Verbindungsanordnung und ein Baukastensystem mit wenigstens zwei der Verbindungsanordnungen. Ferner betrifft die Erfindung ein Verfahren zur Montage einer solchen Verbindungsanordnung. In der Verbindungsanordnung ist ein einen ersten Leiter aufweisendes erstes Kontaktierungselement und ein einen zweiten Leiter aufweisendes zweites Kontaktierungselement vorgesehen. Zudem ist ein Verbindungselement zur Herstellung eines Kontaktes zwischen dem ersten Leiter und dem zweiten Leiter vorgesehen, das hierzu ein Gehäuse mit einem ersten Gehäuseteil und einem zweiten Gehäuseteil aufweist, die entlang einer ersten Montageachse in eine Verbindungsstellung verbringbar sind. In dieser Verbindungsstellung bilden die Gehäuseteile eine erste Anschlusskontur, die mit dem ersten Kontaktierungselement verbunden werden kann, und eine zweite Anschlusskontur, die mit dem zweiten Kontaktierungselement verbunden werden kann. Hierfür ist in dem Gehäuse des Verbindungselementes wenigstens ein Verbindungsleiter aufgenommen, der an der ersten Anschlusskontur erste Kontaktmittel aufweist, die in einer ersten Kontaktebene mit dem ersten Leiter in elektrischen/elektronischen Kontakt gebracht werden können. An der zweiten Anschlusskontur weist der wenigstens eine Verbindungsleiter zweite Kontaktmittel auf, die in einer von der ersten Kontaktebenen getrennten zweiten Kontaktebene mit dem zweiten Leiter in elektrischen/elektronischen Kontakt gebracht werden können.

Aus DE 202006018019 U1 ist eine Steckverbindung, insbesondere für Sensor-/Aktorleitungen bekannt, mittels der eine Leiterplatte mit einem Kabel verbunden werden kann. Hierzu ist ein zweiteiliges Verbindungselement mit einer Basisbaugruppe und einem darin verschiebbaren Betätigungselement vorgesehen. Ferner sind in der Basisbaugruppe Verbindungsleiter mit IDC-Kontakten vorgesehen, die derart in das Betätigungselement hinein ragen, das beim Verschieben des Betätigungselementes mit darin aufgenommenen Leitern des abgemantelten Kabels deren Leiterisolierungen von den IDC-Kontakten durchdrungen und deren Leiteradern von den IDC-Kontakten kontaktiert werden. Ferner sind die Verbindungsleiter mit innerhalb eines Steckkragens angeordneten Stiftkontakten verbunden, die in eine komplementär geformte Kontaktbuchse der Leiterplatte gesteckt werden können.

Nachteilig an der bekannten Verbindungsanordnung ist, dass bei unterschiedlichen Kontaktierungselementen das Verbindungselement je nach Form der Kontaktierungselemente und je nachdem wie die ersten und zweiten Leiter in der ersten beziehungsweise zweiten Kontaktebene angeordnet sind sehr unterschiedlich ausgeformt werden muss beziehungsweise komplett durch ein anderes Verbindungselement ersetzt werden muss. In jedem Fall werden hierdurch bei der Montage der Verbindungsanordnungen viele unterschiedliche Bewegungsabläufe erforderlich, die sich zudem bei jedem Wechsel der zu montierenden Kontakterungselemente verändern. Dies führt insbesondere bei der Montage von verschiedenen Paaren von Kontaktierungselementen insgesamt zu einem sehr hohen Montageaufwand. Zudem lässt sich die Montage derartiger Kontaktierungselementepaare gar nicht oder nur unzureichend automatisieren.

EP 0899827 A2 offenbart eine elektronische/elektrische Verbindungsanordnung mit einem aus zwei Teilen bestehenden Hochfrequenz-Stecker. Der erste Steckerteil weist dabei eine Anordnung von mehreren parallelen Kontaktschlitzen auf, die beispielsweise mit Kontakten einer entsprechenden Wandbuchse verbunden werden können. Der zweite Steckerteil dient zur Anbringung am Ende eines mehradrigen Kabels, das mit der Wandbuchse verbunden werden soll. Der zweite Steckerteil weist hierbei Aufnahmemittel zur vorgegebenen Positionierung der verschiedenen isolierten Leiter des Kabels auf. Der erste Steckerteil weist wiederum an einer dem zweiten Steckerteil zugewandten Kontaktseite mehrere isolationsschneidende Kontaktklemmen auf, die beim Zusammenstecken beider Steckerteile die Isolation der im zweiten Steckerteil gehaltenen Leiter auftrennen und dadurch den elektronischen/elektrischen Kontakt zwischen beiden Steckerteilen beziehungsweise zwischen der Wandbuchse und dem Kabel herstellen.

US 2010/0221946 A1 und EP 0690523 A1 beschreiben jeweils eine Anordnung aus isolationsschneidenden Kontaktklemmen, die in einem mehrteiligen Gehäuse aufgenommen sind.

US 4592614 beschreibt eine mehrteilige Montageanordnung zur Verbindung eines Kabels mit einem Anschluss eines elektrischen/elektronischen Geräts.

Die Aufgabe der Erfindung ist es, bei einer gattungsgemäßen Verbindungsanordnung die genannten Nachteile zu vermeiden und die Montage insbesondere bei zu verbindenden unterschiedlichen Kontaktierungselementepaaren zu vereinfachen.

Diese Aufgabe wird durch eine Verbindungsanordnung mit den Merkmalen des Anspruchs 1 gelöst. Dabei weist der erste Gehäuseteil erste mechanische Verbindungsmittel und der zweite Gehäuseteil zweite mechanische Verbindungsmittel auf, die jeweils einer Anlegeseite zugewandt sind. Diese beiden Anlegeseiten können zur gemeinsamen Herstellung des Gehäuses des Verbindungselementes entlang der ersten Montageachse zusammengesetzt werden, wobei die mechanischen Verbindungsmittel mit einer Anschlussgegenkontur eines der Kontaktierungselemente verbindbar sind. Zudem weisen die Kontaktmittel wenigstens an einem der Gehäuseteile eine in Richtung der Anlegeseite freie Kontaktfläche auf, die beim Herstellen der Verbindungsstellung entlang der ersten Montageachse selbsttätig mit einem an der Anschlussgegenkontur frei liegenden Kontaktabschnitt in elektronischen /elektrischen Kontakt bringbar ist, wobei die Kontaktfläche mit einer ausreichenden Kraut gegen den Kontaktabschnitt gedrückt wird, um eine stabile elektronische/elektrische Verbindung zu gewährleisten. Auf diese Weise kann beim Zusammensetzen der beiden Gehäuseteile des Verbindungselementes dieses gleichzeitig mit dem betreffenden Kontaktierungselement verbunden werden, wobei die Verbindung zwischen Verbindungselement und Kontaktierungselement sowohl mechanisch als auch hinsichtlich eines elektonischen/elektrischen Kontaktes erfolgt. Hierdurch werden die Montageschritte zur Herstellung der Verbindungsanordnung stark vereinfacht und können für viele unterschiedliche Kontaktierungselementepaare vereinheitlicht werden.

Vorteilhafterweise ist die freie Kontaktfläche dabei durch eine Kontaktklemme gebildet, so dass eine sichere Kontaktierung und eine dauerhafte elekronische/elektrische Verbindung zwischen Verbindungselement und Kontaktierungselement gewährleistet werden kann.

In einer besonders vorteilhaften Ausführungsform ist die Kontaktklemme zudem als isolationsschneidende Kontaktklemme ausgebildet, so dass auch im Falle, dass der an der Anschlussgegenkontur des betreffenden Kontaktierungselementes frei liegende Kontaktabschnitt eine Isolierung aufweisen sollte, der elekronische/elektrische Kontakt zwischen Verbindungselement und Kontaktierungselement selbsttätig hergestellt werden kann.

Vorteilhafterweise sind an den Gehäuseteilen zweite Formschlussmittel vorgesehen, die mit zweiten Gegenformschlussmitteln in Eingriff bringbar sind, die an der Anschlussgegenkontur angeordnet sind. Auf diese Weise kann auch zwischen dem Verbindungselement und dem betreffenden Kontaktierungselement ein Formschluss hergestellt werden, der eine dauerhaft stabile Festlegung des Verbindungselementes an dem Kontaktierungselement gewährleistet.

Vorteilhafterweise sind in den Gehäuseteilen wenigstens zwei Verbindungsleiter aufgenommen, die insbesondere von gegenüberliegenden Seiten entlang der ersten Montagerichtung mit einem jeweiligen frei liegenden Kontaktabschnitt eines der Kontaktierungselemente beim Verbinden der Gehäuseteile in Kontakt gebracht werden können. Auf diese Weise können beim Anbringen des Verbindungselementes an der Anschlussgegenkontur des betreffenden Kontaktierungselementes mehr als eine elektronische/elektrische Kontaktierung hergestellt werden.

Ferner ist es günstig, wenn die jeweils andere Anschlusskontur entlang einer zweiten Montageachse mit dem jeweils anderen Kontaktierungselement in elektrischen/elektronischen Kontakt bringbar ist, die vorzugsweise senkrecht zur ersten Montageachse steht. Hierdurch ist eine besonders einfache Herstellung der elektronischen/elektrischen Verbindung zwischen den beiden Kontaktierungselementen über das Verbindungselement möglich, die auch relativ leicht zumindest teilautomatisiert durchführbar ist.

In einer weiteren vorteilhaften Ausführungsform weist die jeweils andere Anschlusskontur eine Steckeinrichtung zur Herstellung einer Steckverbindung mit einer Gegensteckeinrichtung des jeweils anderen Kontaktierungselementes auf. Auf diese Weise kann das Verbindungselement beispielsweise mit dem einen der Kontaktierungselemente durch Aufnahme von dessen Anschlussgegenkontur im durch die Gehäuseteile gebildeten Aufnahmeraum dauerhaft stabil verbunden werden, während das Verbindungselement mit dem anderen Kontaktierungselement über eine schnell und einfach herstellbare und auch wieder lösbare Steckverbindung verbunden ist. Das Verbindungselement stellt auf diese Weise eine Art Adapter dar, der an einem der Kontaktierungselemente angebracht wird um auch bei unterschiedlichen Kontaktmittel die an diesem angeordnete erste Kontaktebene mit der an dem zweiten Kontaktierungselement angeordnete zweite Kontaktebene verbinden zu können.

Zudem wird die Aufgabe durch ein Verbindungselement gelöst, das für die Verwendung in einer Verbindungsanordnung in einer der oben beschriebenen Ausführungsformen geeignet ist, wobei die Gehäuseteile wenigstens eine Leiteraufnahme bilden, in der eine von mehreren unterschiedlichen Ausführungsformen des Verbindungsleiters aufnehmbar ist. Auf diese Weise kann das Verbindungselement durch bloßen Austausch der Leiteraufnahme an unterschiedliche Ausführungsformen der Kontaktierungselemente beziehungsweise deren frei liegende Kontaktabschnitte angepasst werden.

Vorteilhafterweise sind dabei die beiden Gehäuseteile und in einer besonders vorteilhaften Ausführungsform auch die darin aufgenommenen Verbindungsleiter als Gleichteile ausgebildet, wodurch die Herstellungskosten des Verbindungselementes und damit der Verbindungsanordnung insgesamt vermindert werden können.

Zudem ist es günstig, wenn die Gehäuseteile erste Formschlussmittel und erste Gegenformschlussmittel, beispielsweise in Form von Rastmitteln und Gegenrastmitten aufweisen, mittels denen sie in der Verbindungsstellung aneinander festlegbar sind. Hierdurch kann der durch die Gehäuseteile gebildete Aufnahmeraum mit der darin aufgenommenen Anschlussgegenkontur des Kontaktierungselementes dauerhaft stabil geschlossen gehalten werden

Ferner wird die Aufgabe durch ein Baukastensystem mit wenigstens zwei Verbindungsanordnungen nach einer der oben genannten Ausführungsformen gelöst, die sich in wenigstens einem der Kontaktierungselemente voneinander unterscheiden, wobei die erste und zweite Montageachse bei beiden Verbindungsanordnungen entsprechend gerichtet sind. Durch diese Übereinstimmung in der Ausrichtung der Montageachse können die wenigstens zwei Verbindungsanordnungen des Baukastensystems in übereinstimmender Weise montiert werden. Somit müssen während der Montage auch bei einem Wechsel der Ausführungsformen der Verbindungsanordnungen keine wesentlichen Umstellungen vorgenommen werden, was einerseits die Montage vereinfacht und insbesondere eine wenigstens teilautomatisierte Montage erlaubt.

Dabei ist es günstig, wenn die Verbindungselemente beider Verbindungsanordnungen eine übereinstimmende Länge aufweisen, wodurch neben den Ausrichtungen der Montageachsen auch die Längen der Montagebewegungen zumindest teilweise in Übereinstimmung gebracht werden können, wodurch insbesondere eine automatisierte Montage unterschiedlicher Verbindungsanordnungen stark vereinfacht wird.

Dabei ist es besonders vorteilhaft, wenn die Verbindungselemente übereinstimmende Gehäuse aufweisen, was eine besonders einfache und beispielsweise auch vollautomatisierte Montage unterschiedlicher Verbindungsanordnungen erlaubt.

In einer vorteilhaften Ausführungsform sind die freien Kontaktabschnitte und die Kontaktmittel einer der Verbindungsanordnungen dabei derart aufeinander abgestimmt, dass diese Verbindungsanordnung wenigstens eine gegenüber den Kontaktebenen der anderen Verbindungsanordnungen verlagerte Kontaktebene aufweist. Dies kann insbesondere durch eine unterschiedliche Anordnung der Kontaktmittel des Verbindungselementes erreicht werden. Hierdurch kann das aus in übereinstimmenden Montageschritten montierbaren Verbindungsanordnungen bestehende Baukastensystem auch Kontaktierungselemente mit sehr unterschiedlichen Anschlussgegenkonturen umfassen, wodurch sich das Baukastensystem über eine besonders große Bandbreite aus Verbindungselementen erstrecken kann.

Hierbei kann es ferner von Vorteil sein, wenn die jeweils verlagerte Kontaktebene zusätzlich zu der ersten Kontaktebene ausgebildet ist, wodurch das Baukastensystem noch variabler gestaltet werden kann. Die Ausbildung der verlagerten Kontaktebenen kann dabei beispielsweise durch die Positionierung von ersten Kontaktmittel oder zweiten Kontaktmittel auf jeweils unterschiedlichen Höhen erfolgen.

Ferner wird die genannte Aufgabe durch ein Verfahren zur Herstellung einer Verbindungsanordnung in einer der oben genannten Ausführungsformen gelöst, wobei in einem ersten Schritt der Verbindungsleiter mit an die vorgesehenen Kontaktierungselemente angepassten Kontaktmittel in den Gehäuseteilen des Verbindungselementes festgelegt wird und in einem nachfolgenden Schritt die Gehäuseteile bei dazwischen liegender Anschlussgegenkontur des einen der Kontakterungselemente entlang der ersten Montagerichtung aneinander festgelegt werden. Dabei werden die mechanischen Verbindungsmittel des Verbindungselementes an der Anschlussgegenkontur des betreffenden Kontaktierungselementes festgelegt und gleichzeitig werden die Kontaktmittel des Verbindungselementes auf den Kontaktabschnitt des Kontaktierungselementes aufgeschoben. Durch die hierbei vorgenommene Verbindung der beiden Gehäuseteile des Verbindungselementes unter Zwischenlage der Anschlusskontur des einen Kontaktierungselementes, ist die gleichzeitige mechanische Festlegung des Verbindungselementes an dem Kontaktierungselement und die elektronische/elektrische Kontaktierung beider Elemente möglich.

Dabei ist es günstig, wenn beim Anlegen des Aufnahmeraumes an der Anschlussgegenkontur ein Formschluss zwischen dem Verbindungselement und dem Kontaktierungselement hergestellt wird, was eine dauerhaft stabile Befestigung des Verbindungselementes an dem Kontaktierungselement ermöglicht.

Hierbei ist es ferner günstig, wenn der an der Anschlussgegenkontur frei liegende Kontaktabschnitt des Leiters des Kontaktierungselementes eine Hauptlängserstreckung aufweist und die Kontaktmittel beim aneinander Festlegen der beiden Gehäuseteile auf diesen im Wesentlichen senkrecht zur Hauptlängserstreckung aufgeschoben werden und/oder wenn in einem weiteren nachfolgenden Schritt die Anschlussgegenkontur des jeweils anderen Kontaktierungselementes entlang der zweiten Montageachse mit der anderen Anschlusskontur des Verbindungselementes verbunden wird, wobei die zweite Montageachse senkrecht zur ersten Montageachse gerichtet ist.

In einer ferner vorteilhaften Ausführungsform werden beim Verbinden des anderen Kontaktierungselementes mit dem Verbindungselement zudem die Kontaktmittel des Verbindungselementes an den Leiter des anderen Kontaktierungselementes angelegt und gleichzeitig eine formschlüssige Verbindung in Richtung der zweiten Montageachse hergestellt. Auf diese Weise kann für die gesamte Verbindungsanordnung sowohl in mechanischer als auch in elektronischer/elktrischer Hinsicht eine dauerhaft stabile Verbindung zwischen den Kontaktierungselementen über das Verbindungselement gewährleistet werden.

In den Figuren ist eine beispielhafte Ausführungsform der Erfindung dargestellt. Es zeigen:
- Fig. 1: eine perspektivische Darstellung einer erfindungsgemäßen Verbindungsanordnung ,
- Fig. 2: eine explodierte Darstellung der Verbindungsanordnung nach Fig. 1 und
- Fig. 3: eine explodierte Darstellung eines erfindungsgemäßen Baukastensystems.

Fig. 1 zeigt eine Verbindungsanordnung 2 mit einem ersten Kontaktierungselement 4, das beispielhaft durch eine Funktionseinheit wie einen Sensor gebildet ist, und einem zweiten Kontaktierungselement 6, das beispielhaft durch eine Anschlusseinheit mit einem angeschlossenen Versorgungs-/Daten-Kabel gebildet ist. In dem dargestellten endmonierten Zustand der Verbindungsanordnung 2 ist das erste Kontaktierungselement 4 mit dem zweiten Kontaktierungselement 6 über ein Verbindungselement 8 mechanisch sowie elektronisch beziehungsweise elektrisch verbunden.

Wie insbesondere aus Fig. 2 zu entnehmen ist, weist das erste Kontaktierungelement 4 einen ersten elektronischen/elektrischen Leiter 10 mit mehreren isolierten Litzen 11 auf, die über einen freien Kontaktabschnitt 12 hinweg aus einem Gehäuse 14 des ersten Kontaktierungselementes 4 heraus ragen. Alternativ hierzu kann der elektronische/elektrische Leiter 10 im Kontaktabschnitt 12 auch Volldrähte beziehungsweise Rundkontakte aufweisen.

Das zweite Kontaktierungselement 6 weist ein Gehäuse 16 auf, in dem eine Elektronik 18 mit einer einen zweiten elektrischen Leiter 20 bildenden Leiterplatte aufgenommen ist.

Zur Herstellung eines elektronischen/elektrischen Kontaktes zwischen dem ersten Leiter 10 und dem zweiten Leiter 20 weist das Verbindungselement 8 Verbindungsleiter 22 auf, die an ihren Enden jeweils erste Kontaktmittel 24 zur Kontaktierung des ersten Leiters 10 und zweite Kontaktmittel 26 zur Kontaktierung des zweiten Leiters bilden.

In der dargestellten Ausführungsform der Verbindungsanordnung 2 sind insgesamt vier Verbindungsleiter 22 vorgesehen, die paarweise in jeweils einem ersten Gehäuseteil 28 und einem zweiten Gehäuseteil 30 des Verbindungselementes 8 aufgenommen sind.

Die beiden Gehäuseteile 28, 30, die zusammen ein zweiteiliges Gehäuse des Verbindungselementes 8 bilden, weisen jeweils eine Leiteraufnahme 32 auf, in der verschiedene Ausführungsformen der Verbindungsleiter 22 aufgenommen werden können, um das Verbindungselement 8 an verschiedene Ausführungsformen der Kontaktierungselemente 4, 6 anpassen zu können.

Im dargestellten Ausführungsbeispiel weisen die dem ersten Kontaktierungselement 4 zugewandten ersten Kontaktmittel 24 isolationsschneidende Kontaktklemmen auf. Mit diesen können die isolierten Litzen 11 des ersten Leiters 10 an den freien Kontaktabschnitten 12 durch Durchdringen der jeweiligen Isolation und Anlage an die jeweilige Ader elektronisch/elektrisch kontaktiert werden.

Auf der dem zweiten Kontaktierungselement 6 zugewandten Seite bilden die paarweise angeordneten zweiten Kontaktmittel 26 jeweils eine federnde Kontaktklemme, in die entsprechende freie Kontaktabschnitte 34 des zweiten Leiters 20 eingesteckt werden können.

Zudem bildet das erste Gehäuseteil 28 einen ersten Teilraum 36, der zu einer Anlegeseite S1 des ersten Gehäuseteil 28 hin geöffnet ist, und das zweite Gehäuseteil 30 einen zweiten Teilraum 38, der zu einer Anliegeseite S2 des zweiten Gehäuseteils 30 hin geöffnet ist.

Außerdem sind an beiden Gehäuseteilen 28, 30 im Bereich der Teilräume 36, 38 hakenförmige erste Formschlussmittel 40 vorgesehen. Die Teilräume 36, 38 und die ersten Formschlussmittel 40 fungieren zusammen als mechanische Verbindungsmittel zur Festlegung des Verbindungselementes 8 an dem ersten Kontaktierungselement 4 und bilden in einem zusammen gesetzten Zustand eine gemeinsame Anschlusskontur 41 des Verbindungselementes aus.

Die ersten Formschlussmittel 40 der Gehäuseteile 28, 30 können dabei mit komplementär geformten ersten Gegenformschlussmitteln 42 in Eingriff gebracht werden, die in eine Seite des Gehäuses 14 des ersten Kontaktierungselementes 4 eingelassen sind, an der auch die freien Kontaktabschnitte 12 des ersten Leiters 10 abstehen. Diese Seite des Gehäuses 14 bildet somit eine zur Anschlusskontur 41 zumindest teilweise komplementär geformte Anschlussgegenkontur 43.

Ferner weisen beide Gehäuseteile 28, 30 jeweils ein durch eine Rastnase gebildetes zweites Formschlussmittel 44 auf, das mit einem durch eine Rastaufnahme gebildetes zweites Gegenformschlussmittel 46 des jeweils anderen Gehäuseteils 30, 28 in einer Verbindungsstellung verrastet werden kann. In einer bevorzugten Ausführungsform des Verbindungselementes 8 können die beiden Gehäuseteile 28, 30 dabei durch gleiche Teile gebildet sein, die in einer zueinander um 180° verdrehten Position miteinander verrastet werden können (nicht dargestellt).

Zum elektronisch/elektrisch wirksamen Verbinden der Verbindungsanordnung 2 werden in der dargestellten Ausführungsform zunächst die Verbindungsleiter 22 derart in die Leiteraufnahmen 32 eingesetzt, dass die ersten Kontaktmittel 24 im jeweiligen Teilraum 36; 38 angeordnet sind. Gleichzeitig werden hierbei die zweiten Kontaktmittel 26 an einer schlitzförmigen Steckeinrichtung 48 angeordnet, die an einer von den ersten Formschlussmitteln 40 abgewandten Seite in die Gehäuseteile 28, 30 eingelassen ist.

Anschließend werden die beiden Gehäuseteile 28, 30 entlang einer ersten Montageachse M1 an der Anschlussgegenkontur 43 des ersten Kontaktierungselementes 4 in eine Verbindungsstellung gebracht, in der die ersten Formschlussmittel 40 der entstehenden gemeinsamen ersten Anschlusskontur 41 mit den ersten Gegenformschlussmitteln 42 der Anschlussgegenkontur 43 des ersten Kontaktierungselementes 4 in Eingriff kommen. Gleichzeitig werden hierbei die ersten Kontaktmittel 24 entlang der ersten Montageachse M1 auf die freien Kontaktabschnitte 12 bewegt, wobei die erste Montageachse M1 im Wesentlichen senkrecht zu einer Haupttängserstreckung der freien Kontaktabschnitte 12 gerichtet ist. Hierbei wird die Isolierung der freien Kontaktabschnitte 12 durchtrennt und ein elektronischer/elektrischer Kontakt zwischen dem ersten Leiter 10 und dem Verbindungsleiter 22 hergestellt. Zudem werden beim Erreichen der Verbindungsstellung beide Gehäuseteile 28, 30 über die zweiten Formschlussmittel 44 und Gegenformschlussmittel 46 aneinander verrastet, so dass sie in Richtung der ersten Montageachse M1 formschlüssig aneinander gehalten sind und auch der dazu senkrecht wirkende Formschluss zwischen den ersten Formschlussmitteln 40 und Formschlussgegenmitteln 42 nicht mehr gelöst werden kann. Das Verbindungselement 8 ist in dieser Verbindungsstellung gemäß Fig. 1 sowohl in mechanischer als auch in elektronischer/elektrischer Hinsicht dauerhaft stabil mit dem ersten Kontaktierungselement 4 verbunden.

Auf der vom ersten Kontaktierungselement 4 abgewandten Seite bilden die beiden Gehäuseteile 28, 30 mit der schlitzförmige Steckeinrichtung 48 eine zweite Anschlusskontur 50 die mit einer zweiten Anschlussgegenkontur 52 des zweiten Kontaktierungselementes 6 verbunden werden kann. Die zweite Anschlussgegenkontur wird dabei im Wesentlichen durch eine Gegensteckeinrichtung 54 gebildet, die mit der Steckeinrichtung 50 des Verbindungselementes 8 entlang einer zweiten Montageachse M2 zu einer leicht zu verbindenden und leicht zu trennenden Steckverbindung verbunden werden kann. Die Gegensteckeinrichtung 54 ist dabei wiederum durch die freien Kontaktabschnitte 34 des zweiten Leiters 20 gebildet, die beim Einschieben in die Steckeinrichtung 48 entlang der zweiten Montageachse M2 mit den zweiten Kontaktmitteln 26 des Verbindungsleiters 22 in Kontakt treten.

Abschließend kann dann das Gehäuse 16 des zweiten Kontaktierungselementes 6 über die Elektronik 18 geschoben und über Festlegemittel 56 mit Festlegegegenmitteln 58 des Gehäuses 14 des ersten Kontaktierungselementes 4 in eine formschlüssige Verbindung gebracht werden, die in Richtung der zweiten Montageachse M2 wirkt.

Im fertig montierten Zustand der Verbindungsanordnung 2 definieren die ersten Kontaktmittel 24 mit dem ersten Leiter 10 des ersten Kontaktierungselementes 4 somit eine erste Kontaktebene KE1 und die zweiten Kontaktmittel 26 mit dem zweiten Leiter 20 des zweiten Kontaktierungselementes 6 eine dazu beabstandete und senkrecht gerichtete zweite Kontaktebene KE2 gemäß Fig. 1, die über das Verbindungselement 8 elektronisch/elektrisch mit der ersten Kontaktebene verbunden ist.

Fig. 3 zeigt ein Baukastensystem 60 mit wenigstens zwei der erfindungsgemäßen Verbindungsanordnungen 2, die entlang übereinstimmender erster und zweiter Montageachsen M1, M2 montierbar sind, jedoch unterschiedliche erste und zweite Kontaktierungselemente 4, 6 und unterschiedliche freie Kontaktabschnitte 12, 34 aufweisen.

Um dennoch einen übereinstimmenden Montagevorgang zu ermöglichen, sind dabei in den Verbindungselementen 8 unterschiedliche Verbindungsleiter 22 mit jeweils angepassten ersten und zweiten Kontaktmittel 24, 26 aufgenommen. Diese können beispielsweise aus Kontaktklemmen, Federkontakten, Direktsteckkontakten oder allen sonstigen bekannten und geeigneten Kontaktarten gebildet sein.

Die freien Kontaktabschnitte 12, 34 und die Kontaktmittel 24, 26 können dabei bei wenigstens einer der Verbindungsanordnungen 2 derart aufeinander abgestimmt sein, dass wenigstens eine der Kontaktebenen KE1, KE2 verlagert ist, wie in Fig. 1 durch KE1A und KE2A dargestellt. Zudem können die Kontaktabschnitte 12, 34 und die Kontaktmittel 24, 26 so aufeinander abgestimmt sein, dass wenigstens eine der Verbindungsanordnungen 2 wenigstens zwei zueinander versetzte oder zueinander in einem Winkel stehende Kontaktebenen KE1, KE1A; KE2, KE2A ausbildet.

## Patentansprüche

1. Elektronische und/oder elektrische Verbindungsanordnung (2) mit einem einen ersten Leiter (10) aufweisenden ersten Kontaktierungselement (4), einem einen zweiten Leiter (20) aufweisenden zweiten Kontaktierungselement (6) und einem Verbindungselement (8) zur Herstellung eines Kontaktes zwischen dem ersten Leiter (10) und dem zweiten Leiter (20), das hierzu ein Gehäuse mit einem ersten Gehäuseteil (28) und einem zweiten Gehäuseteil (30) aufweist, die entlang einer ersten Montageachse (M1) zusammensetzbar und in eine Verbindungsstellung verbringbar sind, in der sie eine gemeinsame erste Anschlusskontur (41), die mit dem ersten Kontaktierungselement (4) verbindbar ist, und eine zweite Anschlusskontur (50) bilden, die mit dem zweiten Kontaktierungselement (6) verbindbar ist,
wobei hierzu in dem Gehäuse des Verbindungselementes (8) ein Verbindungsleiter (22) aufgenommen ist,
der an der ersten Anschlusskontur (41) erste Kontaktmittel (24), die mit dem ersten Leiter (10) in elektronischen und/oder elektrischen Kontakt bringbar sind, wobei die elektronischen und/oder elektrischen Kontakte in einer ersten Kontaktebene (KE1) liegen,
und an der zweiten Anschlusskontur (50) zweite Kontaktmittel (26) aufweist, die mit dem zweiten Leiter (20) in elektronischen und/oder elektrischen Kontakt bringbar sind, wobei die elektronischen und/oder elektrischen Kontakte in einer von der ersten Kontaktebene (KE1) unterschiedlichen zweiten Kontaktebene (KE2) liegen,
wobei, der erste Gehäuseteil (28) erste mechanische Verbindungsmittel und der zweite Gehäuseteil (30) zweite mechanische Verbindungsmittel aufweist, die jeweils einer Anlegeseite (S1, S2) zugewandt sind, und
die beiden Anlageseiten (S1, S2) zur gemeinsamen Herstellung des Gehäuses des Verbindungselementes (8) entlang der ersten Montageachse (M1) zusammensetzbar sind,
**dadurch gekennzeichnet, dass** die mechanischen Verbindungsmittel gleichzeitig mit einer zwischen den Gehäuseteilen (28, 30) liegenden Anschlussgegenkontur (43) eines der Kontaktierungselemente (4; 6) verbindbar sind, und
die Kontaktmittel (24, 26) wenigstens an einem der Gehäuseteile (28, 30) eine in Richtung der Anlegeseite (S1, S2) freie Kontaktfläche aufweisen, die beim Herstellen der Verbindungsstellung entlang der ersten Montageachse (M1) selbsttätig mit einem an der Anschlussgegenkontur (43) frei liegenden Kontaktabschnitt (12) in elektronischen und/oder elektrischen Kontakt bringbar ist.

2. Verbindungsanordnung nach Anspruch 1, **dadurch gekennzeichnet, dass** die freie Kontaktfläche durch eine Kontaktklemme gebildet ist.

3. Verbindungsanordnung nach Anspruch 2, **dadurch gekennzeichnet, dass** die Kontaktklemme als isolationsschneidende Kontaktklemme ausgebildet ist.

4. Verbindungsanordnung nach einem der Ansprüche 1 bis 3, **dadurch gekennzeichnet, dass** an den Gehäuseteilen (28, 30) erste Formschlussmittel (40) vorgesehen sind, die mit ersten Gegenformschlussmitteln (42) in Eingriff bringbar sind, die an der Anschlussgegenkontur (43) angeordnet sind.

5. Verbindungsanordnung nach einem der Ansprüche 1 bis 4, **dadurch gekennzeichnet, dass** in den Gehäuseteilen (28, 30) wenigstens zwei Verbindungsleiter (22) aufgenommen sind.

6. Verbindungsanordnung nach einem der Ansprüche 1 bis 5, **dadurch gekennzeichnet, dass** die jeweils andere Anschlusskontur (50) entlang einer zweiten Montageachse (M2) mit dem jeweils anderen Kontaktierungselement (6) in elektronischen und/oder elektrischen Kontakt bringbar ist.

7. Verbindungsanordnung nach Anspruch 6, **dadurch gekennzeichnet, dass** die jeweils andere Anschlusskontur (50) eine Steckeinrichtung (48) zur Herstellung einer Steckverbindung mit einer Gegensteckeinrichtung (54) des jeweils anderen Kontaktierungselementes (6) aufweist.

8. Verbindungselement für eine Verbindungsanordnung nach einem der Ansprüche 1 bis 7, **dadurch gekennzeichnet, dass** wenigstens eine Leiteraufnahme (32) vorgesehen ist, in die eine von mehreren Ausführungsformen des Verbindungsleiters (22) einsetzbar ist.

9. Verbindungselement nach Anspruch 8, **dadurch gekennzeichnet, dass** die beiden Gehäuseteile (28, 30) als Gleichteile ausgebildet sind.

10. Verbindungselement nach Anspruch 8 oder 9, **dadurch gekennzeichnet, dass** die Gehäuseteile (28, 30) zweite Formschlussmittel (44) und zweite Gegenformschlussmittel (46) aufweisen, mittels denen sie aneinander festlegbar sind.

11. Baukastensystem mit wenigstens zwei Verbindungsanordnungen (2) nach einem der Ansprüche 1 bis 7, die sich in wenigstens einem der Kontaktierungselemente (4, 6) voneinander unterscheiden, **dadurch gekennzeichnet, dass** die erste und zweite Montageachse (M1, M2) bei beiden Verbindungsanordnungen (2) gleich gerichtet sind.

12. Baukastensystem nach Anspruch 11, **dadurch gekennzeichnet, dass** die Verbindungselemente (8) beider Verbindungsanordnungen (2) eine übereinstimmende Länge aufweisen.

13. Baukastensystem nach Anspruch 11 oder 12, **dadurch gekennzeichnet, dass** die Verbindungselemente (8) übereinstimmende Gehäuse aufweisen.

14. Baukastensystem nach einem der Ansprüche 11 bis 13, **dadurch gekennzeichnet, dass** die freien Kontaktabschnitte (12, 34) und die Kontaktmittel (24, 26) einer der Verbindungsanordnungen (2) derart aufeinander abgestimmt sind, dass diese Verbindungsanordnung (2) wenigstens eine gegenüber den Kontaktebenen (KE1, KE2) der anderen Verbindungsanordnungen (2) verlagerte Kontaktebene (KE1A, KE2A) aufweist.

15. Baukastensystem nach Anspruch 14, **dadurch gekennzeichnet, dass** die verlagerte Kontaktebene (KE1A, KE2A) zusätzlich zu der Kontaktebenen (KE1, KE2) ausgebildet ist.

16. Verfahren zur Herstellung einer Verbindungsanordnung nach einem der Ansprüche 1 bis 7, **dadurch gekennzeichnet, dass**
a) in einem ersten Schritt der Verbindungsleiter (22) mit an die vorgesehenen Kontaktierungselemente (4, 6) angepassten Kontaktmitteln (24, 26) in den Gehäuseteilen (28, 30) des Verbindungselementes (8) festgelegt wird,
b) in einem nachfolgenden Schritt die Gehäuseteile (28, 30) mit dazwischen liegender Anschlussgegenkontur (43) des einen der Kontaktierungselemente (4) entlang der ersten Montagerichtung (M1) aneinander festgelegt werden, wobei die mechanischen Verbindungsmittel des Verbindungselementes (8) an der Anschlussgegenkontur (43) des betreffenden Kontaktierungselementes (4) festgelegt werden und gleichzeitig die Kontaktmittel (24) des Verbindungselementes (4) auf den Kontaktabschnitt (12) des Kontaktierungselementes (4) aufgeschoben werden.

17. Verfahren nach Anspruch 16, **dadurch gekennzeichnet, dass** beim Festlegen der mechanischen Verbindungsmittel an der Anschlussgegenkontur (43) ein Formschluss zwischen dem Verbindungselement (8) und dem Kontaktierungselement (4) hergestellt wird.

18. Verfahren nach einem der Ansprüche 16 oder 17, **dadurch gekennzeichnet, dass** der an der Anschlussgegenkontur (43) frei liegende Kontaktabschnitt (12) des Leiters (10) des Kontaktierungselementes (4) eine Hauptlängserstreckung aufweist und die Kontaktmittel (24) beim aneinander Festlegen der beiden Gehäuseteile (28, 30) auf diesen im Wesentlichen senkrecht zur Hauptlängserstreckung aufgeschoben werden.

19. Verfahren nach einem der Ansprüche 16 bis 18, **dadurch gekennzeichnet, dass** in einem weiteren nachfolgenden Schritt die Anschlussgegenkontur (52) des jeweils andere Kontaktierungselementes (6) entlang der zweiten Montageachse (M2) mit der anderen Anschlusskontur (50) des Verbindungselementes (8) verbunden wird, wobei die zweite Montageachse (M2) senkrecht zur ersten Montageachse (M1) gerichtet ist.

20. Verfahren nach Anspruch 19, **dadurch gekennzeichnet, dass** beim Verbinden des anderen Kontaktierungselementes (6) mit dem Verbindungselement (8) dessen Kontaktmittel (26) an den Leiter (20) des anderen Kontaktierungselementes (6) angelegt werden und gleichzeitig eine formschlüssige Verbindung in Richtung der zweiten Montageachse (M2) hergestellt wird.

## Claims

1. Electronic and/or electrical connecting arrangement (2) with a first contacting element (4) comprising a first conductor (10), a second contacting element (6) comprising a second conductor (20), and a connecting element (8) for establishing a contact between the first conductor (10) and the second conductor (20), which for this purpose comprises a housing with a first housing part (28) and a second housing part (30), which can be assembled along a first installation axis (M1) and can be brought into a connection position in which they form a common first connection contour (41) which can be connected to the first contacting element (4), and a second connection contour (50) which can be connected to the second contacting element (6),
wherein, for this purpose, a connecting conductor (22) is accommodated in the housing of the connection element (8),
and comprises first contacting means (24) at the first connection contour (41), which can be brought into electronic and/or electrical contact with the first conductor (10),
wherein the electronic and/or electrical contacts lie in a first contact plane (KE1),
and comprises second contact means (26) at the second connection contour (50), which can be brought into electronic and/or electrical contact with the second conductor (20), wherein the electronic and/or electrical contacts lie in a contact plane (KE2) which is different from the first contact plane (KE1).
wherein the first housing part (28) comprises first mechanical connection means and the second housing part (30) comprises second mechanical connection means, which in each case face towards a contact side (S1, S2), and the two contact sides (S1, S2) can be assembled along the first installation axis (M1) to form jointly the housing of the connection element (8), **characterised in that**
the mechanical connection means can be simultaneously connected to a connection counter-contour (43) of one the contacting elements (4; 6), lying between the housing parts (28, 30), and
the contact means (24, 26) comprise, at least at one of the housing parts (28, 30), a contact surface which is free in the direction of the contact side (S1, S2), which, at the establishment of the connection position, can automatically be brought into electronic and/or electrical contact, along the first installation axis (M1), with a contact section (12) lying freely at the connection contour (43).

2. Connecting arrangement according to claim 1, **characterised in that** the free contact surface is formed by a contact terminal.

3. Connecting arrangement according to claim 2, **characterised in that** the contact terminal is configured as an insulation-cutting contact terminal.

4. Connecting arrangement according to any one of claims 1 to 3, **characterised in that** first positive fit means (40) are provided at the housing parts (28, 30), which can be brought into engagement with first counter-positive fit means (42), which are arranged at the connection counter-contour (43).

5. Connecting arrangement according to any one of claims 1 to 4, **characterised in that** at least two connection conductors (22) are accommodated in the housing parts (28, 30).

6. Connecting arrangement according to any one of claims 1 to 5, **characterised in that** the respective other connection contour (50) in each case can be brought into electronic and/or electrical contact with the respective other contacting element (6) in each case along a second installation axis (M2).

7. Connecting arrangement according to claim 6, **characterised in that** the respective other connection contour (50) in each case comprises a plug device (48) for establishing a plug connection with a counter-plug device (54) of the respective other contacting element (6).

8. Connecting element for a connecting arrangement according to any one of claims 1 to 7, **characterised in that** at least one conductor receiver (32) is provided, into which one of several embodiment forms of the connecting conductor (22) can be inserted.

9. Connecting element according to claim 8, **characterised in that** the two housing parts (28, 30) are configured as identical parts.

10. Connecting element according to claim 8 or 9, **characterised in that** the housing parts (28, 30) comprise second positive fit means (44) and second counter-positive fit means (46), by means of which they can be secured to one another.

11. Modular system with at least two connecting arrangements (2) according to any one of claims 1 to 7, which differ from one another in at least one of the contacting elements (4, 6), **characterised in that** the first and second installation axis (M1, M2) are aligned in the same manner in both connection arrangements (2).

12. Modular system according to claim 11, **characterised in that** the connection elements (8) of both connecting arrangements (2) exhibit matching lengths.

13. Modular system according to claim 11 or 12, **characterised in that** the connection elements (8) exhibit matching housings.

14. Modular system according to any one of claims 11 to 13, **characterised in that** the free contact sections (12, 34) and the contact means (24, 26) of one of the connecting arrangements (2) are matched to one another in such a way that this connecting arrangement (2) exhibits at least one contact plane (KE1A, KE2A) which is displaced in relation to the contact planes (KE1, KE2) of the connecting arrangement (2).

15. Modular system according to claim 14, **characterised in that** the offset contact plane (KE1A, KE2A) is formed additionally to the contact plane (KE1, KE2)

16. Method for producing a connecting arrangement according to any one of claims 1 to 7, **characterised in that**
a) In a first step, the connecting conductor (22) comprises contacting means (24, 26) which are matched to the contacting elements (4, 6) and is secured to the housing parts (28, 30) of the connection element (8).
b) in a subsequent step, the housing parts (28, 30) are secured to one another along the first installation direction (M1) by the connection counter-contour (43), located in between, of one of the contacting elements (4), wherein the mechanical connecting means of the connection element (8) are secured to the connection counter-contour (43) of the contacting element (4) concerned, and, at the same time, the contact means (24) of the connecting element (4) are pressed onto the contact section (12) of the contacting element (4).

17. Method according to claim 16, **characterised in that,** at the securing of the mechanical connection means to the connection counter-contour (43), a positive fit connection is established between the connection element (8) and the contacting element (4).

18. Method according to claim 16 or 17, **characterised in that** the contact section (12), lying freely at the connection counter-contour (43), of the conductor (10) of the contacting element (4) exhibits a main longitudinal extension, and the contact means (24), at the securing of the two housing parts (28, 30) to one another, are pushed onto them essentially perpendicular to the main longitudinal extension.

19. Method according to any one of claims 16 to 18, **characterised in that,** in a further subsequent step, the connection counter-contour (52) of the respective other contacting element (6) is connected along the second installation axis (M2) to the other connection contour (50) of the connection element (8), wherein the second installation axis (M2) is aligned perpendicular to the first installation axis (M1).

20. Method according to claim 19, **characterised in that,** at the connecting of the other contacting element (6) to the connecting element (8) of which the contact means (26) is in contact with the conductor (20) of the other contacting element (6), and, at the same time, a positive fit connection is established in the direction of the second installation axis (M2).

## Revendications

1. Agencement de raccordement électronique et/ou électrique (2) comprenant un premier élément de contact (4) présentant un premier conducteur (10), un deuxième élément de contact (6) présentant un deuxième conducteur (20) et pour réaliser un contact entre le premier conducteur (10) et le deuxième conducteur (20), un élément de raccordement (8) qui à cet effet comprend un boîtier comprenant une première partie de boîtier (28) et une deuxième partie de boîtier (30) pouvant être assemblées le long d'un premier axe de montage (M1) et amenées dans une position de raccordement, dans laquelle elles forment un premier contour de branchement (41) commun, pouvant être raccordé au premier élément de contact (4), et un deuxième contour de branchement (50) pouvant être raccordé au deuxième élément de contact (6),
agencement dans lequel, à cet effet, un conducteur de raccordement (22) est reçu dans le boîtier de l'élément de raccordement (8),
conducteur qui présente sur le premier contour de branchement (41) des premiers moyens de contact (24) pouvant être amenés en contact électronique et/ou électrique avec le premier conducteur (10), les contacts électroniques et/ou électriques s'étendant dans un premier plan de contact (KE1),
et sur le deuxième contour de branchement (50) des deuxièmes moyens de contact (26) pouvant être amenés en contact électronique et/ou électrique avec le deuxième conducteur (20), les contacts électroniques et/ou électriques s'étendant dans un deuxième plan de contact (KE2) différent du premier plan de contact (KE1),
agencement dans lequel la première partie de boîtier (28) comprend des premiers moyens de raccordement mécanique et la deuxième partie de boîtier (30) comprend des deuxièmes moyens de raccordement mécanique, qui sont chacun tournés vers un côté de pose (S1, S2), les côtés de pose (S1, S2) pouvant être assemblés le long du premier axe de montage (M1) pour la réalisation commune du boîtier de l'élément de raccordement (8)
**caractérisé en ce que**
les moyens de raccordement mécanique
peuvent être raccordés simultanément avec un contour complémentaire de branchement (43) appartenant à un des éléments de contact (4 ; 6) et situé entre les parties de boîtier (28, 30), et
les moyens de contact (24, 26) comprennent au moins sur une des parties de boîtier (28, 30), une surface de contact libre en direction des côtés de pose (S1, S2), ladite surface pouvant être amenée automatiquement en contact électronique et/ou électrique avec un segment de contact (12) s'étendant librement sur le contour de branchement complémentaire (43) lors de la réalisation de la position de raccordement le long du premier axe de montage (M1).

2. Agencement de raccordement selon la revendication 1, **caractérisé en ce que** la surface de contact libre est formée par une borne de contact.

3. Agencement de raccordement selon la revendication 2, **caractérisé en ce que** la borne de contact est configurée comme une borne de contact à déplacement d'isolant.

4. Agencement de raccordement selon l'une des revendications 1 à 3,
**caractérisé en ce que** des premiers moyens d'assemblage par complémentarité de forme (40) sont prévus sur les parties de boîtier (28, 30) et peuvent être amenés en prise avec des premiers moyens d'assemblage par complémentarité de forme complémentaires (42) agencés sur le contour de branchement complémentaire (43).

5. Agencement de raccordement selon l'une des revendications 1 à 4,
**caractérisé en ce qu'**au moins deux conducteurs de raccordement (22) sont reçus dans les parties de boîtier (28, 30).

6. Agencement de raccordement selon l'une des revendications 1 à 5,
**caractérisé en ce que** l'autre, respectivement, contour de branchement (50) peut être amené en contact électronique et/ou électrique avec l'autre élément de contact (6) respectif le long d'un deuxième axe de montage (M2).

7. Agencement de raccordement selon la revendication 6, **caractérisé en ce que** l'autre, respectivement, contour de branchement (50) comprend un dispositif d'enfichage (48) pour réaliser un raccordement d'enfichage électrique avec un dispositif complémentaire d'enfichage (54) de l'autre élément de contact (6) respectif.

8. Elément de raccordement pour un agencement de raccordement selon l'une des revendications 1 à 7, **caractérisé en ce qu'**il est prévu au moins un logement de conducteur (32) dans lequel l'un des plusieurs modes de réalisation du conducteur de raccordement (22) peut être inséré.

9. Elément de raccordement selon la revendication 8, **caractérisé en ce que** les deux parties de boîtiers (28, 30) sont configurées identiquement.

10. Elément de raccordement selon la revendication 8 ou 9, **caractérisé en ce que** les parties de boîtier (28, 30) comprennent des deuxièmes moyens d'assemblage par complémentarité de forme (44) et des deuxièmes moyens complémentaires d'assemblage par complémentarité de forme (46), au moyen desquels elles peuvent être fixées l'une à l'autre.

11. Kit de construction comprenant au moins deux agencements de raccordement (2) selon l'une des revendications 1 à 7, qui se différencient l'un de l'autre par au moins l'un des éléments de contact (4, 6)
**caractérisé en ce que** le premier et le deuxième axe de montage (M1, M2) sont orientés identiquement pour les deux agencements de raccordement (2).

12. Kit de construction selon la revendication 11, **caractérisé en ce que** les éléments de raccordement (8) des deux agencements de raccordement (2) présentent une longueur concordante.

13. Kit de construction selon la revendication 11 ou 12, **caractérisé en ce que** les éléments de raccordement (8) présentent des boîtiers concordants.

14. Kit de construction selon l'une des revendications 11 à 13, **caractérisé en ce que** les segments de contact libres (12, 34) et les moyens de contact (24, 26) d'un des agencements de raccordement (2) sont accordés l'un à l'autre de sorte que ledit agencement de raccordement (2) comprend au moins un plan de contact (KE1A, KE2A) décalé par rapport aux plans de contact (KE1, KE2) des autres agencements de raccordement (2).

15. Kit de construction selon la revendication 14, **caractérisé en ce que** le plan de contact (KE1A, KE2A) décalé est configuré en supplément du plan de contact (KE1, KE2).

16. Procédé pour réaliser un agencement de raccordement selon l'une des revendications 1 à 7, **caractérisé en ce que**
a) dans une première étape, le conducteur de raccordement (22) avec des moyens de contact (24, 26) adaptés aux éléments de contact (4, 6) prévus est fixé dans les parties de boîtier (28, 30) de l'élément de raccordement (8),
b) dans une étape suivante, les parties de boîtier (28, 30) avec interposition du contour complémentaire de branchement (43) de l'un des éléments de contact (4) sont fixées l'une à l'autre le long de la première direction de montage (M1), les moyens de raccordement mécaniques de l'élément de raccordement (8) étant fixés sur le contour complémentaire de branchement (43) de l'élément de contact (4) associé et simultanément les moyens de contact (24) de l'élément de raccordement (4) sont coulissés sur le segment de contact (12) de l'élément de contact (4).

17. Procédé selon la revendication 16, **caractérisé en ce que** lors de la fixation des moyens de raccordement mécanique sur le contour complémentaire de branchement (43) une fixation par complémentarité de forme est réalisée entre l'élément de raccordement (8) et l'élément de contact (4).

18. Procédé selon l'une des revendications 16 ou 17, **caractérisé en ce que** le segment de contact (12) du conducteur (10) de l'élément de contact (4) s'étendant librement sur le contour complémentaire de branchement (43) comprend une étendue longitudinale principale et les moyens de contact (24) lors d'une fixation des deux parties de boîtier (28, 30) l'une sur l'autre sont coulissés sur celles-ci sensiblement perpendiculairement à l'étendue longitudinale principale.

19. Procédé selon l'une des revendications 16 à 18, **caractérisé en ce que** dans une étape supplémentaire suivante le contour complémentaire de branchement (52) de l'autre respectif des éléments de contact (6) est relié avec l'autre contour de branchement (50) de l'élément de raccordement (8) le long du deuxième axe de montage (M2), lequel est orienté perpendiculairement au premier axe de montage (M1).

20. Procédé selon la revendication 19, **caractérisé en ce que** lors du raccordement de l'autre élément de contact (6) avec l'élément de raccordement (8) dont les moyens de contact (26) sont posés sur le conducteur (20) de l'autre élément de contact (6) et simultanément un raccordement par complémentarité de forme est réalisé en direction du deuxième axe de montage (M2).
